# EUROPÄISCHE PATENTSCHRIFT

(11) **EP 2 002 063 B1**
(45) Veröffentlichungstag und Bekanntmachung des Hinweises auf die Patenterteilung: **07.07.2010**
(21) Anmeldenummer: 07710517.9
(22) Anmeldetag: 15.03.2007
(51) Int. Cl.: E02F 3/36

(54) **SCHNELLKUPPLUNG MIT WERKZEUGERKENNUNG.**
QUICK-ACTION COUPLING WITH TOOL DETECTION.
ACCOUPLEMENT RAPIDE AVEC DÉTECTION D'OUTIL.

(30) Priorität: 23.03.2006 AT 22606 U
(43) Veröffentlichungstag der Anmeldung: 17.12.2008
(73) Patentinhaber: WIMMER, Alois, 5322 Hof bei Salzburg (AT)
(72) Erfinder: WIMMER, Alois, 5322 Hof bei Salzburg (AT)
(74) Vertreter: Itze, Peter
(86) Internationale Anmeldenummer: PCT/AT2007/000127
(87) Internationale Veröffentlichungsnummer: WO 2007/106918

(56) Entgegenhaltungen:
- EP-A- 1 566 489
- WO-A-2004/072387
- FR-A1- 2 676 765
- US-A1- 2006 022 455
- US-B1- 6 301 811

## Beschreibung

Die Erfindung bezieht sich auf eine Schnellkupplung zum Ankuppeln eines Arbeitswerkzeuges an den Ausleger einer Baumaschine, wobei am Arbeitswerkzeug und am Auslegerende je ein Kupplungsteil vorgesehen sind, wobei mittels der Kupplungsteile auch die Energieleitungen, insbesondere Hydraulildeitungen für am Arbeitswerkzeug vorgesehene angetriebene Aggregate, kuppelbar sind, und wobei am Arbeitswerkzeug ein Kennzeichnungsträger zum Identifizieren des Arbeitswerkzeuges und am Ausleger der Baumaschine ein oder mehrere Detektoren zum Anzeigen des aufgenommenen Arbeitswerkzeuges vorgesehen sind, die mit der Steuerung der Hydraulik der Baumaschine verbunden sind.

Bei derartigen Kupplungen muss die hydraulische Versorgung nach Angabe des Werkzeugherstellers erfolgen, wobei die richtige Ölmenge und der richtige Druck am Trägergerät eingestellt werden muss. Bei modernen Hydraulikbaggern kann dies mittels der in den modernen Baumaschinen eingebauten Steuerelektronik über eine dort gespeicherte Programmauswahl erfolgen. Es stehen dazu in der Regel zwischen 3 und 10 verschiedene Einstellungen zur Verfügung, welche den jeweiligen Werkzeugtyp zugeordnet sind.

Um zu verhindern, dass durch den Bediener falsche Programme angewählt werden bzw. um den Kupplungsvorgang zu beschleunigen, ist bereits bei einer bekannten Ausbildung (EP 1 375 757) vorgesehen, am Arbeitswerkzeug einen Transponder vorzusehen, welcher mittels eines am Baggerarmende vorgesehenen Lesegerätes ausgelesen werden kann, wobei die ausgelesenen Daten der Steuerelektronik der Baumaschine zugeführt werden. Diese Ausbildung hat den Nachteil, dass sowohl die Transponder als auch die elektronischen Auslesegeräte sensible Bauteile sind, welche durch eine raue Behandlung, wie sie üblicherweise auf Baustelle herrscht, leicht beschädigt oder außer Betrieb gesetzt werden, wodurch aufgrund einer falschen Ansteuerung Beschädigungen am Arbeitswerkzeug bzw. auf den daran vorgesehenen angetriebenen Aggregaten auftreten können.

Die Druckschrift WO 2004/072 387 offenbart eine Schnellkupplung mit allen technischen Merkmalen nach dem Oberbegriff des Anspruchs 1.

Der Erfindung liegt die Aufgabe zu Grunde, eine Schnellkupplung der eingangs genannten Art so auszubilden, dass diese auch unter den rauen Arbeitsbedingungen auf Baustellen zuverlässig funktionieren.

Die Aufgabe wird durch die Lehre des gesamten Anspruchs 1 gelöst.

Erfindungsgemäß wird dies dadurch erreicht, dass am Arbeitswerkzeug bzw. am den daran vorgesehenen Kupplungsteil als Kennzeichnungsträger mehrere rastermäßig angeordnete Vorsprünge, Stifte oder dergleichen vorgesehen sind, und dass als Detektoren am Auslegerende der Baumaschine bzw. an dem daran angebrachten Kupplungsteil in gleicher rastermäßiger Anordnung durch die Vorsprünge, Stifte oder dergleichen betätigbare Schalter, Sensoren oder dergleichen vorgesehen sind. Damit sind am Arbeitswerkzeug keinerlei elektronische oder elektronisch wirksame Bauteile vorhanden, wobei die am Auslegerende der Baumaschine vorgesehenen Detektoren in einfacher Weise geschützt angeordnet werden können, und überdies ebenfalls keine sensiblen elektronischen Bauteile erhalten.

Vorteilhafterweise können die Sensoren als berührungslos wirksame Näherungssensoren ausgebildet sein, womit eine mechanische Beanspruchung während des Kupplungsvorganges vermieden wird. Derartige berührungslos wirksame Näherungssensoren können als kapazitive, induktive oder optische Sensoren bzw. Sensoren mit Ultraschalltechnik ausgebildet sein, wobei dadurch aufgrund der Annäherung der Stifte oder der Vorsprünge im Raster der entsprechende Sensor angesprochen wird. Bei einer vereinfachten Ausführung können die Schalter auch mechanische Druckschalter sein, wodurch bei entsprechendem Anliegen an das Betätigungsorgan des Druckschalters der Schaltimpuls ausgelöst werden kann. Schließlich können die Detektoren in Ausnehmungen vertieft angeordnet sein, wodurch eine zusätzliche Sicherung gegenüber Beschädigungen oder mechanische Einwirkungen von außen vorhanden ist.

In der Zeichnung ist ein Ausführungsbeispiel des Erfindungsgegenstandes dargestellt.
Fig. 1 zeigt die erfindungsgemäße Schnellkupplung in Seitenansicht.
Fig. 2 ist ein Teilschnitt nach Linie II, II der Fig. 1.
Fig. 3 gibt in Seitenansicht den am Arbeitswerkzeug vorgesehenen Kupplungsteil wieder.
Fig. 4 ist eine Draufsicht auf den Kupplungsteil gemäß Fig. 3.
In Fig. 5 ist der am Auslegerarm vorgesehene Kupplungsteil in Seitenansicht wiedergegeben und
Fig. 6 zeigt denselben in Unteransicht.
Fig. 7 illustriert die verschiedenen Möglichkeiten der Anordnung von Stiften und Übermittlung von Codes bei einer Vierstift-Anordnung, wobei jeder Punkt einen tatsächlichen Stift darstellt und jede vertikale Reihe eine Anordnungsmöglichkeit von einem oder mehreren Stiften zu Codierung des Werkzeuges bedeutet.

Mit 1 ist schematisch der am Auslegerende der Baumaschine anzubringende Kupplungsteil bezeichnet, welcher mit einem am Werkzeug vorgesehenen Kupplungsteil 2 zusammenwirkt. Es handelt sich dabei um eine herkömmliche Schnellwechselkupplung, bei welcher der Kupplungsteil 1 mit Hakenfortsätzen 7 versehen ist, die in entsprechende Einhakbolzen 8 des am Werkzeug vorgesehenen Kupplungsteiles 2 einhakbar sind, wobei nach Absenken des Teiles 1 auf den Kupplungsteil 2 eine Verbindungsöse 9 über einen Verbindungsbolzen 10 mit am Kupplungsteil 1 vorgesehenen Halteösen 11 verriegelbar ist. Derartige Verbindungen sind, wie angeführt, Stand der Technik, so dass darauf nicht näher einzugehen ist.

In nicht dargestellter Weise können durch diese Form der Kupplung über entsprechende Kupplungsblöcke Hydraulikleitungen miteinander gekoppelt werden, wobei diese Hydraulikleitungen vom Ausleger über den Kupplungsteil 1 mit Energie beaufschlagt werden, welche dann über die Kupplung auf das Arbeitswerkzeug bzw. die daran vorgesehenen Aggregate weitergeleitet wird.

Um der Baumaschine anzuzeigen, welches Werkzeug gerade angekuppelt ist, weist das Werkzeug eine Trägerplatte 5 für Vorsprünge 6 auf, die mit Sensoren 4, die auf einer Trägerplatte 3 des Kupplungsteiles 1 vorgesehen sind, zusammenwirken. Diese Sensoren 4 sind vorliegend als berührungslose Näherungssensoren ausgebildet, welche erkennen können, ob dem Erkennungsende des Sensors ein entsprechender Vorsprung gegenüberliegt oder nicht. Die Details sind in Fig. 2 genau wiedergegeben, wobei in diesem Fall für jeden der Sensoren ein Vorsprung bzw. Stift vorgesehen ist, womit alle 4 Sensoren ansprechen und die entsprechende Stellung an die Steuereinheit der Baumaschine weitergeben.

Eine derartige mit 4 Vorsprüngen bzw. Stiften versehene Ausbildung kann zur Weitergabe von 16 unterschiedlichen Kennungen dienen, und zwar abhängig davon, wie viele Vorsprünge 6 an der Trägerplatte 5 des Kupplungsteiles 2 vorgesehen sind. Weiters ist auch die jeweilige Lage bzw. Zuordnung der Vorsprünge zu dem Sensor maßgebend. Als Ausführungsbeispiel wird auf Fig. 7 verwiesen, bei welchem die 4 Zeilen die 4 Sensoren bedeuten und die in den Zeilen angegebenen Punkte die jeweilige Lage eines oder mehrerer Vorsprünge wiedergibt. Die in Fig. 2 wiedergegebene Ausbildung entspricht damit der in der letzten Reihe der Fig. 7 angedeutete Positionierung der Vorsprünge. Jede Reihe bedeutet somit ein spezielles Programm zur Steuerung der Werkzeuge, wobei das jeweilige Programm durch die Steuerelektronik aufgrund der durch die Vorsprünge bzw. Stifte übermittelte Kennung ausgewählt wird.

Die Näherungssensoren können dabei entweder als kapazitive oder induktive Sensoren ausgebildet sein, wobei die Sensoren dem jeweilig vorgesehenen Arbeitsgebiet entsprechend ausgewählt werden. Die induktiven Sensoren sind allerdings im Betrieb robuster, da weniger störender Einflüsse von außen auf den Sensoren wirken können. Um alle Umwelteinflüsse ausschließen zu können, kann man auch mechanische Druckschalter vorsehen, die ausschließlich auf den über die Stifte angewandten Druck reagieren.

In nicht dargestellter Weise können die Detektoren bzw. Sensoren 4 in Ausnehmungen der zugehörigen Trägerplatte 3 versenkt angeordnet sein, wodurch mechanische Einwirkung von Außenmaterial und dergleichen während des Wechsels vermieden wird. Allerdings müssten dann die Vorsprünge bzw. Stifte natürlich entsprechend tief in die Ausnehmungen eindringen können.

## Patentansprüche

1. Schnellkupplung zum Ankuppeln eines Arbeitswerkzeuges an den Ausleger einer Baumaschine, wobei am Arbeitswerkzeug und am Auslegerende je ein Kupplungsteil vorgesehen sind, wobei mittels der Kupplungsteile auch die Energieleitungen, insbesondere Hydraulikleitungen für am Arbeitswerkzeug vorgesehene angetriebene Aggregate, kuppelbar sind, und wobei am Arbeitswerkzeug ein Kennungsträger zum Identifizieren des Arbeitswerkzeuges und am Ausleger der Baumaschine ein oder mehrere Detektoren zum Anzeigen des aufgenommenen Arbeitswerkzeuges vorgesehen sind, die mit der Steuerung der Hydraulik der Baumaschine verbunden sind, **dadurch gekennzeichnet dass** am Arbeitswerkzeug bzw. an dem daran vorgesehenen Kupplungsteil (2) als Kennzeichnungsträger mehrere rastermäßig angeordnete Vorsprünge, Stifte (6) oder dergleichen vorgesehen sind, und dass als Detektoren am Auslegerende der Baumaschine bzw. an dem daran angebrachten Kupplungsteil (1) in gleicher rastermäßiger Anordnung durch die Vorsprünge, Stifte (6) oder dergleichen betätigbare Schalter, Sensoren (4) oder dergleichen vorgesehen sind.

2. Schnellkupplung nach Anspruch 1, **dadurch gekennzeichnet, dass** die Sensoren (4) als berührungslos wirksame Näherungssensoren ausgebildet sind.

3. Schnellkupplung nach Anspruch 2 **dadurch gekennzeichnet, dass** die Näherungssensoren (4) kapazitive, induktive oder optische Sensoren bzw. Senoren mit Ultraschalltechnik sind.

4. Schnellkupplung nach Anspruch 3 **dadurch gekennzeichnet, dass** die Schalter mechanische Druckschalter sind.

5. Schnellkupplung nach Ansprüche 1 bis 4, **dadurch gekennzeichnet, dass** die Detektoren in Ausnehmungen vertieft angeordnet sind.

## Claims

1. Quick-action coupling for coupling a working tool to the jib of a building machine, a coupling part being provided in each case on the working tool and on the jib end, the energy lines, in particular hydraulic lines, for driven assemblies provided on the working tool also being couplable by means of the coupling parts, and an identification carrier for identifying the working tool being provided on the working tool and one or more detectors for indicating the received working tool being provided on the jib of the building machine, which detectors are connected to the control of the hydraulics of the building machine, **characterized in that** a plurality of projections, pins (6) or the like arranged in a grid-like manner are provided as identification carriers on the working tool or on the coupling part (2) provided thereon, and **in that** switches, sensors (4) or the like actuable by the projections, pins (6) or the like are provided as detectors in the same grid-like arrangement on the jib end of the building machine or on the coupling part (1) attached thereto.

2. Quick-action coupling according to Claim 1, **characterized in that** the sensors (4) are designed as contactlessly active proximity sensors.

3. Quick-action coupling according to Claim 2, **characterized in that** the proximity sensors (4) are capacitive, inductive or optical sensors or sensors having ultrasonic technology.

4. Quick-action coupling according to Claim 3, **characterized in that** the switches are mechanical pressure switches.

5. Quick-action coupling according to Claims 1 to 4, **characterized in that** the detectors are arranged so as to be sunk in recesses.

## Revendications

1. Connecteur rapide pour accoupler un outil de travail à l'avant-bras d'un engin de chantier, dans lequel l'outil de travail et l'extrémité de l'avant-bras sont munis chacun d'un moyen de couplage, dans lequel également des conduites d'énergie, parmi lesquelles les conduites hydrauliques pour un agrégat propulsif prévu sur l'outil de travail, peuvent être accouplées au moyen des moyens de couplage, et dans lequel sont prévus sur l'outil de travail un moyen de détection pour identifier l'outil de travail et sur l'avant-bras de l'engin de chantier un ou plusieurs détecteurs pour indiquer que les outils de travail souhaités sont présents, qui sont connectés à la commande de l'hydraulique de l'engin de chantier, **caractérisé en ce que** sur l'outil de travail, par exemple celui sur lequel est prévu un moyen de couplage (2), sont prévus en tant que moyens de reconnaissance plusieurs excroissances, goupilles (6) ou équivalents disposées en une sorte de réseau, et **en ce que**, en tant que détecteurs, sur l'extrémité de l'avant-bras de l'engin de chantier, par exemple celui sur lequel est prévu un moyen de couplage (1), sont prévus des commutateurs actionnables, des capteurs (4) ou équivalents dans la même configuration en sorte de réseau que les excroissances, goupilles (6) ou équivalents.

2. Connecteur rapide selon la revendication 1, **caractérisé en ce que** les capteurs (4) sont des capteurs de proximité efficaces sans contact.

3. Connecteur rapide selon la revendication 2, **caractérisé en ce que** les capteurs de proximité (4) sont des capteurs capacitifs, inductifs ou optiques, par exemple des capteurs avec la technologie à ultrasons.

4. Connecteur rapide selon la revendication 3, **caractérisé en ce que** les commutateurs sont actionnables par pression mécanique.

5. Connecteur rapide selon les revendications 1 à 4, **caractérisé en ce que** les détecteurs sont positionnés dans des creux respectifs.
